# EUROPÄISCHE PATENTSCHRIFT

(11) **EP 0 253 808 B1**
(45) Veröffentlichungstag und Bekanntmachung des Hinweises auf die Patenterteilung: **05.10.1988**
(21) Anmeldenummer: 86901294.8
(22) Anmeldetag: 21.02.1986
(51) Int. Cl.: B66D 3/10, A62B 1/10, A62B 1/02

(54) **SEILROLLE**
PULLEY
POULIE

(30) Priorität: 26.02.1985 AT 567/85
(43) Veröffentlichungstag der Anmeldung: 27.01.1988
(73) Patentinhaber: INNOMA INNOVATION-MARKETING PATENTVERWERTUNG GESELLSCHAFT M.B.H., A-6100 Seefeld (AT)
(72) Erfinder: SCHWEINBERGER, Anton, A-6274 Aschau (AT)
(74) Vertreter: Torggler, Paul, Dr.
(86) Internationale Anmeldenummer: AT8600015
(87) Internationale Veröffentlichungsnummer: WO8604885

(56) Entgegenhaltungen:
- DE-C- 61 618
- DE-C- 124 528
- FR-A- 330 809
- FR-A- 388 684
- FR-A- 489 453
- FR-A- 1 388 950
- FR-A- 2 168 717
- GB-A- 15 346
- US-A- 1 350 708
- US-A- 3 860 092

## Beschreibung

Die Erfindung bezieht sich auf eine Seilrolle mit einer auf einer Hängevorrichtung frei drehbaren Rolle und einem darüber laufenden, relativ dünnen Hilfsseil, beispielsweise aus Nylon, welches bei Nichtgebrauch in seiner ganzen Länge bei der Rolle gelagert ist und das im abgewickelten Zustand beidseitig der Rolle herabhängt, worauf damit ein stärkeres, belastungsfähigeres Seil über die Rolle ziehbar ist, das an einem Ende an einer Winde befestigbar und am anderen Ende mit einer Rettungseinrichtung, beispielsweise einem Korb, verbunden ist, wobei eine beispielsweise mittels einer Auslöseleine von fern lösbare Halteeinrichtung für das Hilfsseil vorgesehen ist (FR-A 2 168 717).

Es ist bekannt, dass, z.B. bei Bränden in Hochhäusern, es zu den schwierigen und bisher nurteilweise gelösten Problemen gehört, Personen, die sich in den oberen Stockwerken befinden, zu retten, d.h. aus dem Gefahrenbereich zu entfernen. Mit den der Feuerwehr zur Verfügung stehenden Leitern kann nur in den seltensten Fällen das zehnte Stockwerk erreicht werden. Bei höheren Stockwerken ist eine Rettung nurausder Luft, beispielsweise mittels Hubschraubers möglich. Dabei tritt, abgesehen von den damit verbundenen hohen Kosten, das Problem auf, dass aus Sicherheitsgründen nicht mehrere Hubschrauber in einem eher kleinen Luftraum operieren können. Folglich kann nur eine sehr begrenzte Zahl von Personen vom Hubschrauber aus aus dem Gebäude entfernt werden bzw. nimmt die Evakuierung der Personen sehr viel Zeit in Anspruch; Zeit, die in vielen Fällen nicht zur Verfügung steht.

Es ist weiters bekannt, beim Dach eines Hauses eine Rolle anzubringen, über die ein Rettungsseil oder eine Kette gezogen wird.

Aufgabe der Erfindung ist es, bei einer Seilrolle der eingangs genannten Art das dünne Hilfsseil, mit dem später im Bedarfsfall ein belastungsfähigeres Rettungsseil über die Rolle gezogen werden kann, derart auf der Rolle aufzuwickeln, dass es, wenn die Halteeinrichtung gelöst wird, selbständig von der Rolle abrollt, aber im abgerollten Zustand beidseitig der Rolle von dieser herunterhängt.

Die erfindungsgemässe Aufgabe wird dadurch gelöst, dass die Halteeinrichtung für das Hilfsseil eine Sperre ist, die die Rolle blockiert, wobei im blockierten Zustand der Rolle das Hilfsseil auf die Rolle aufgewickelt ist, und zwar derart, dass vom abgewickelten Hilfsseil, dessen beide Endstränge beiderseits der Rolle in etwa gleich lang herunterhängen, ein Endstrang neben dem anderen Endstrang an die Rolle herangebracht und dann zusammen mit diesem durch Drehung der Rolle auf diese aufgewickelt ist, und dass an beiden Seilenden ein Gewicht hängt.

Mit der erfindungsgemässen Seilrolle ist es möglich, von unten, d.h. vom Parterre des Hauses, die Auslöseleine zu betätigen, worauf die Sperre gelöst wird und das Hilfsseil von dem daran hängenden Gewicht zu Boden gezogen und von der Rolle abgerollt wird. Mit diesem Hilfsseil, das relativ dünn ist, beispielsweise ein Nylonseil, damit es auf der Rolle aufgewickelt werden kann, kann dann ein stärkeres, belastungsfähiges Seil über die Rolle gezogen werden. Wird dieses stärkere Seil an einem Ende an einer Winde oder auch einem Fahrzeug, beispielsweise einem Lastkraftwagen, befestigt, so kann damit beispielsweise ein Korb oder eine Kabine an der Aussenwand des Gebäudes bis zum obersten Stockwerk hochgezogen werden.

Mit einer derartigen Kabine wäre es einfach, gefährdete Personen aus den einzelnen Stockwerken gefahrlos zu evakuieren.

Wenn auch beim Einsatzgebiet für die erfindungsgemässe Seilrolle insbesondere an Rettungsfunktionen gedacht wurde, ist dieses nicht darauf beschränkt. Beispielsweise kann die erfindungsgemässe Seilrolle in der vorher beschriebenen Art verwendet werden, um Instandhaltungsarbeiten an der Fassade eines Gebäudes durchzuführen. Auch ist der Einsatz der Seilrolle nicht auf Gebäude beschränkt. So könnte die erfindungsgemässe Seilrolle auch bei Seilbahnen eingesetzt werden, wiederum, um Instandhaltungsarbeiten durchzuführen oder auch um gegebenenfalls Passagiere aus steckengebliebenen Seilbahngondeln u. dgf. abzuseilen.

Um das Aufwickeln des Seiles zu erleichtern, ist erfindungsgemäss vorteilhaft vorgesehen, dass am Mantel der Rolle ein Magnet und am Seil eine Eisenplombe od. dgl. angeordnet ist.

Ein Ausführungsbeispiel der Erfindung zeigt einen radial nach unten abstehenden Bügel, der zwischen die Endstränge ragt, und durch den bei aufgewickeltem Hilfsseil der zum anderen Endstrang herangebrachte Endstrang durchgezogen ist. Dieser Bügel garantiert beim Abwickeln des Hilfsseiles dessen richtige Ausrichtung und verhindert, dass sich das Hilfsseil eventuell verwickelt.

Vorteilhaft ist eine die obere Hälfte der Rolle umgebende Abdeckkappe vorgesehen, wobei der seitliche Abstand zwischen Abdeckkappe und Rolle kleiner als der Durchmesser des Hilfsseiles ist. Diese Abdeckkappe bedeutet nicht nur einen Schutz des Hilfsseiles und der Rolle gegenüber den Einflüssen der Witterung, sie verhindert dadurch, dass sie die Rotte sehr nah umgibt, auch ein Herausspringen des Hilfsseiles aus der Führungsrille der Rolle.

Ein Ausführungsbeispiel der Erfindung sieht vor, dass die Sperre einen Haken umfasst, der in einem Loch in der Rolle einrastet.

Vorteilhaft ist vorgesehen, dass die Sperre und die Auslöseleine beim Lösen der Sperre von der Rolle getrennt werden. Die vollständige Trennung des Sperrelementes von der Rolle hat zwei Vorteile. Erstens wird dadurch 100%ig sichergestellt, dass die Sperre nicht beispielsweise während einer Rettungsaktion unbeabsichtigt wieder einrastet und unter Umständen die Rolle betriebsunfähig macht. Zweitens wird dadurch erreicht, dass die Rolle, wenn sie z.B. auf einer sich über die Breite der Fassade erstreckenden Laufschiene geführt ist, von unten am Seil die Schiene entlanggezogen

werden kann, so dass mit ihr jeder Punkt der Fassade erreicht werden kann.

Ein weiteres vorteilhaftes Ausführungsbeispiel sieht eine die untere Hälfte der Rolle abdeckende Schutzverkleidung gegen UV-Strahlen vor.

Diese Schutzverkleidung ist beispielsweise aus Kunststoff und soll verhindern, dass das Hilfsseil, das im allgemeinen ja doch über einen sehr langen Zeitraum an der Rolle gelassen wird, bis zum Einsatzzeitpunkt schadhaft wird.

Die Schutzverkleidung ist vorteilhaft zusammen mit dem Lösen der Sperre von der Seilrolle ablösbar.

Vorteilhaft ist weiters vorgesehen, dass die beiden Seilenden mit demselben Gewicht verbunden sind. Dadurch werden die beiden Seilenden absolut gleich belastet, und ein Herumschwingen derselben wird ebenfalls vermieden.

Nachfolgend wird ein Ausführungsbeispiel der Erfindung anhand der Figuren der beiliegenden Zeichnungen eingehend beschrieben.

Die Fig. 1 zeigt schematisch eine Seitenansicht einer erfindungsgemässen Seilrolle, und zwar an der Fassade eines Hauses befestigt; die Fig. 2 zeigt eine Seitenansicht der Seilrolle beim Anfang des Aufwickelns des Hilfsseiles; die Fig. 3 zeigt eine Seitenansicht der Seilrolle mit aufgewickeltem Hilfsseil; die Fig. 4 zeigt eine Ansicht der Rolle mit umlaufendem Hilfsseil in axialer Richtung; und die Fig. 5 zeigt eine Ansicht der Rolle in radialer Richtung.

Wie aus der Fig. 1 ersichtlich, ist die erfindungsgemässe Seilrolle 1 auf einer Laufschiene 2 fahrbar gelagert. Die Laufschiene 2 befindet sich knapp unterhalb des fassadenseitigen Dachabschlusses 3, und zwar vorzugsweise in geringem Abstand von der Fassade des Gebäudes entfernt.

Die Seilrolle 1 weist eine Rolle 4 auf, die an der Hängevorrichtung 20 lagert und über die das Hilfsseil 5 geführt ist.

In der Fig. 1 ist das Hilfsseil 5 in der Einsatzstellung gezeichnet, d.h. abgewickelt. Normalerweise wird das Hilfsseil 5 auf die Rolle 4 aufgewickelt sein, so dass die Gebäudefront frei ist.

An der Seilrolle 1 ist eine Sperre 6 vorgesehen, die das Drehen der Rolle 4 verhindert.

Die Sperre 6 kann beispielsweise über ein Auslöseseil 7, das geschützt in einer Rohrhülle 8 an der Aussenwand des Gebäudes entlang herabgeführt wird, von einer Entriegelungsstelle 9 ausgelöst werden.

Das Aufwickeln des Hilfsseiles 5 geschieht, wie aus der Fig. 2 ersichtlich, derart, dass der Endstrang 5' an den zweiten Endstrang 5" herangeführt wird und dass dann beide Endstränge in der Richtung des Pfeiles 5 gleichsinnig auf der Rolle 4 aufgewickelt werden.

Um dieses Aufwickeln zu erleichtern, ist an der Rolle 4 vorteilhaft ein Magnet 10 vorgesehen und am Hilfsseil 5 eine Eisenplombe 11. So muss die Eisenplombe 11, die sich am Endstrang 5' befindet, nur auf den Magnet 10 der Rolle 4 gedrückt werden, und ein sicheres Aufwickeln des Hilfsseiles 5 ist gewährleistet.

Bei aufgewickeltem Hilfsseil 5 ergibt sich die in der Fig. 3 gezeigte Situation, d.h. dass beide Seilenden 15 bzw. beide Seilstränge 5', 5" an einer Seite der Rolle 4 herabhängen.

Wie aus der Fig. 4 ersichtlich, ist die Rolle 4 mit Löchern 12 versehen, in denen der Haken 13 der Sperre 6 einrastet.

Auf diese Art wird eine absolut sichere formschlüssige Verriegelung der Rolle 4 erzielt.

Wird die Sperre 6 wie gesagt über das Auslöseseil 7 gelöst, ist die Rolle 4 frei, und die Endstränge 5', 5" des Hilfsseiles 5 werden durch das Gewicht 14 heruntergezogen.

Wenn im Ausführungsbeispiel auch auf ein rein mechanisches Lösen der Sperre 6 durch den Seilzug 7 Bezug genommen wurde, so ist doch zu verstehen, dass dieses Lösen auch elektrisch, beispielsweise über einen Magnetschalter erfolgen könne.

Wird die Sperre 6 mit dem Auslöseseil 7 beim Lösen vollständig von der Seilrolle 1 getrennt, so kann die Seilrolle 1 am Seil 5 über die Länge der Laufschiene 2 gezogen werden.

Die Seilrolle 1 ist vorteil haft mit einem Gelenk 16 versehen, so dass sie verschiedene Winkellagen einnehmen kann oder ein vom Hilfsseil 5 über die Rolle 4 gezogenes stärkeres Seil schräg zur Fassade des Gebäudes geführt werden kann.

Um ein Verwickeln des Hilfsseiles 5 zu vermeiden, ist ein Bügel 19 vorgesehen, der den unteren Teil der Rolle 4 umgibt.

## Patentansprüche

1. Seilrolle mit einer auf einer Hängevorrichtung frei drehbaren Rolle (4) und einem darüber laufenden, relativ dünnen Hilfsseil (5), beispielsweise aus Nylon, welches bei Nichtgebrauch in seiner ganzen Länge bei der Rolle (4) gelagert ist und das im abgewickelten Zustand beidseitig der Rolle (4) herabhängt, worauf damit ein stärkeres, belastungsfähigeres Seil über die Rolle (4) ziehbar ist, das an einem Ende an einer Winde befestigbar und am anderen Ende mit einer Rettungseinrichtung, beispielsweise einem Korb, verbunden ist, wobei eine beispielsweise mittels einer Auslöseleine von fern lösbare Halteeinrichtung für das Hilfsseil (5) vorgesehen ist, dadurch gekennzeichnet, dass die Halteeinrichtung für das Hilfsseil (5) eine Sperre ist, die die Rolle (4) blockiert, wobei im blockierten Zustand der Rolle (4) das Hilfsseil (5) auf die Rolle (4) aufgewickelt ist, und zwar derart, dass vom abgewickelten Hilfsseil (5), dessen beide Endstränge (5', 5") beiderseits der Rolle (4) in etwa gleich lang herunterhängen, ein Endstrang (5') neben dem anderen Endstrang (5") an die Rolle (4) herangebracht und dann zusammen mit diesem durch Drehung der Rolle (4) auf diese aufgewickelt ist, und dass an beiden Seilenden (15) ein Gewicht (14) hängt.

2. Seilrolle nach Anspruch 1, dadurch gekennzeichnet, dass am Mantel der Rolle (4) ein Magnet (10) und am Seil (5) eine Eisenplombe (11 ) angeordnet ist.

3. Seilrolle nach Anspruch 1, gekennzeichnet durch einen radial nach unten abstehenden Bügel (19), der zwischen die Endstränge (5', 5") ragt und durch den bei aufgewickeltem Seil (5) der zum anderen Endstrang (5") herangebrachte Endstrang (5') durchgezogen ist.

4. Seilrolle nach Anspruch 1, gekennzeichnet durch eine die obere Hälfte der Rolle (4) umgebende Abdeckkappe (17), wobei der seitliche Abstand zwischen Abdeckkappe (17) und Rolle (4) kleiner als der Durchmesser des Seiles (5) ist.

5. Seilrolle nach Anspruch 1, dadurch gekennzeichnet, dass die Sperre (6) für die Rolle (4) einen Haken (13) umfasst, der in einem Loch (12) in der Rolle (4) einrastet.

6. Seilrolle nach Anspruch 1, dadurch gekennzeichnet, dass die Hängevorrichtung (1) ein Gelenk (16) aufweist.

7. Seilrolle nach Anspruch 1, dadurch gekennzeichnet, dass die Sperre (6) und die Auslöseleine (7) beim Lösen der Sperre (6) von der Seilwinde (1 ) getrennt werden.

8. Seilrolle nach Anspruch 1, gekennzeichnet durch eine die untere Hälfte der Rolle (4) abdeckende Schutzverkleidung (18) gegen UV-Strahlen.

9. Seilrolle nach Anspruch 8, dadurch gekennzeichnet, dass die Schutzverkleidung (18) zusammen mit dem Lösen der Sperre (6) von der Seilrolle (1 ) ablösbar ist.

10. Seilrolle nach Anspruch 1, dadurch gekennzeichnet, dass die Hängevorrichtung auf einer Laufschiene (2) geführt ist.

11. Seilrolle nach Anspruch 1, dadurch gekennzeichnet, dass die beiden Seilenden (15) mit demselben Gewicht (14) verbunden sind.

## Claims

1. A cable pulley arrangement comprising a pulley (4) which ist freely rotatable on a suspension device, and a relatively thin auxiliary cable (5), for example of nylon, which passes over the pulley and which in the inoperative condition is mounted atthe pulley (4) over its full length and in the unwound condition hangs down on both sides of the pulley (4), with this a stronger cable of higher loading capacity, which at one end is fastenable to a winch and at the other end connected to an emergency device, for example a basket, being pullable over the pulley (4), a holding device for the auxiliary cable (5) which is remotely releasable by means of a release line for example being provided, characterised in that the holding device for the auxiliary cable (5) is a lock means which blocks the pulley (4), in the blocked condition of the pulley (4) the auxiliary cable (5) being wound on the pulley (4), and specifically in such a way that, of the unwound auxiliary cable (5) whose two end runs (5', 5") hang down over substantially equal lengths on both sides of the pulley (4), one end run (5') is taken adjacent the other end run n (5") to the pulley (4) and then together with this by rotation of the pulley (4) is wound on the latter, and that a weight (14) hangs at both ends (5) of the cable.

2. A cable pulley arrangement according to claim 1 characterised in that a magnet (10) is disposed at the periphery of the pulley (4) and an iron plumb weight (11) is disposed on the cable (5).

3. A cable pulley arrangement according to claim 1 characterised by a radially downwardly projecting loop member (19) which extends between the end runs (5', 5") and through which the end run (5') which is taken to the other end run (5") is pulled when the cable (5) is wound on the pulley.

4. A cable pulley arrangement according to claim 1 characterised by a cover cap (17) which surrounds the upper half of the pulley (4), the lateral spacing between the cover cap (17) and the pulley (4) being less than the diameter of the cable (5).

5. A cable pulley arrangement according to claim 1 characterised in that the lock means (6) for the pulley (4) includes a hook (13) which engages in a hole (12) in the pulley (4).

6. A cable pulley arrangement according to claim 1 characterised in that the suspension device (20) has a pivot means (16).

7. A cable pulley arrangement according to claim 1 characterised in that the lock means (6) and the release line (7) are separated from the cable pulley arrangement (1) when the lock means (6) is released.

8. A cable pulley arrangement according to claim 1 characterised by a protective cladding (18) against UV-radiation which covers the lower half of the pulley (4).

9. A cable pulley arrangement according to claim 8 characterised in that the protective cladding (18) can be released from the cable pulley arrangement (1) together with the operation of releasing the lock means (6).

10. A cable pulley arrangement according to claim 1 characterised in that the suspension device is guided on a rail (2).

11. A cable pulley arrangement according to claim 1 characterised in that the two ends (15) of the cable are connected to the same weight (14).

## Revendications

1. Poulie comportant un réa (4) apte à tourner librement sur un dispositif de suspension, et, passant sur ledit réa, une corde de secours (5) relativement mince, en nylon par exemple, qui, en cas de non -utilisation, est stockée sur la totalité de sa longueur sur le réa (4) et, à l'état déroulé, pend des deux côtés de celui-ci, moyennant quoi il est possible de dévider par l'intermédiaire du réa (4) une corde plus solide et ayant une plus grande capacité de charge, dont l'une des extrémités peut être fixée à un treuil et dont l'autre extrémité est apte à être attachée à un dispositif de sauvetage, par exemple une nacelle, un dispositif de retenue libérable à distance au moyen d'un cordon de libération étant prévu pour la corde de secours (5), caractérisée en ce que ce dispositif de retenue de la corde de secours (5) est un organe d'arrêt qui bloque le réa (4), la corde de seocurs étant, à l'état bloqué du réa (4), enroulée sur celui-ci, et ce de telle manière qu'à partir de la corde de secours (5) déroulée dont les deux brins terminaux (5',5") pendent de part et d'autre du réa (4) sur une longueur approximativement égale, un brin terminal (5') est rapproché de l'autre brin terminal (5") au niveau du réa (4) et puis enroulé conjointement avec lui sur ledit réa (4) grâce à une rotation de ce dernier, et en ce qu'un poids (14) est suspendu aux deux extrémités de corde (15).

2. Poulie selon la revendication 1, caractérisée en ce qu'il est prévu un aimant (10) sur l'enveloppe du réa (4) et un plomb en fer (11) sur la corde (5).

3. Poulie selon la revendication 1, caractérisée par un étrier (19) qui s'étend radialement vers le bas en faisant saillie entre les brins terminaux (5', 5") et à travers lequel passe le brin terminal (5') rapproché de l'autre brin terminal (5"), lorsque la corde (5) est enroulée.

4. Poulie selon la revendication 1, caractérisée par un capot de couverture (17) qui recouvre la moitié supérieure du réa (4), l'écartement latéral entre le capot de couverture (17) et le réa (4) étant inférieur au diamètre de la corde (5).

5. Poulie selon la revendication 1, caractérisée en ce que l'organe d'arrêt (6) du réa (4) comprend un crochet (13) qui s'encliquète dans un trou (12) ménagé dans le réa (4).

6. Poulie selon la revendication 1, caractérisée en ce que le dispositif de suspension (20) possède une articulation (16).

7. Poulie selon la revendication 1, caractérisée en ce que l'organe d'arrêt (6) et le cordon de libération (7) sont désolidarisés de la poulie (1 ), lors de la libération de l'organe d'arrêt (6).

8. Poulie selon la revendication 1, caractérisée par une chemise de protection (18) contre des rayons ultraviolets, qui recouvre la moitié inférieure du réa (4).

9. Poulie selon la revendication 8, caractérisée en ce que la chemise de protection (18) est séparable de la poulie (1) simultanément à la libération de l'organe d'arrêt (6).

10. Poulie selon la revendication 1, caractérisée en ce que le dispositif de suspension est guidé sur une glissière (2).

11. Poulie selon la revendication 1, caractérisée en ce que les deux extrémités de corde (15) sont reliées au même poids (14).
